# EUROPÄISCHE PATENTANMELDUNG

(11) **EP 4 044 158 A1**
(43) Veröffentlichungstag der Anmeldung: **17.08.2022**
(21) Anmeldenummer: 22156016.2
(22) Anmeldetag: 10.02.2022
(51) Int. Cl.: G09F 3/20, A47F 5/08, G09F 9/35, A47F 5/00

(54) **AUFNAHMEVORRICHTUNG FÜR EIN ELEKTRONISCHES PREISSCHILD**

(30) Priorität: 10.02.2021 AT 500832021
(71) Anmelder: umdasch Store Makers Management GmbH, 3300 Amstetten (AT)
(72) Erfinder: KENDLER, Franz, 3372 Blindenmarkt (AT); MARKO, Stefan, 8480 Mureck (AT)
(74) Vertreter: SONN Patentanwälte OG

(57) **Zusammenfassung**

Aufnahmevorrichtung (4) für ein elektronisches Preisschild (5), aufweisend:
eine Aufnahmeschiene (6) mit einer Aufnahme (7) für das elektronische Preisschild (5),
eine Halterung (8) zur Verbindung der Aufnahmeschiene (6) mit einem Warenregalfach (1) in einer ersten und einer zweiten Schrägstellung,
ein Dachteil (9) zur ortsfesten Anordnung am Warenregalfach (1),
ein Gelenk (10) zwischen dem Dachteil (9) und der Aufnahmeschiene (6), wobei die Aufnahmeschiene (6) mittels des Gelenks unterhalb der Oberseite des Dachteils (9) von der ersten in die zweite Schrägstellung und umgekehrt verstellbar ist.

## Beschreibung

Die Erfindung betrifft eine Aufnahmevorrichtung für ein elektronisches Preisschild, aufweisend:
eine Aufnahmeschiene mit einer Aufnahme für das elektronische Preisschild,
eine Halterung zur Verbindung der Aufnahmeschiene mit einem Warenregalfach in einer ersten und einer zweiten Schrägstellung.

Weiters betrifft die Erfindung eine Vorrichtung zur elektronischen Preisauszeichnung, mit einer Aufnahmevorrichtung und einem elektronischen Preisschild, welches in der Aufnahmeschiene der Aufnahmevorrichtung aufgenommen ist.

Schließlich betrifft die Erfindung ein Warenregal, welches ein Warenregalfach mit einem Regalfachboden und eine Vorrichtung zur elektronischen Preisauszeichnung aufweist, wobei die Halterung der Aufnahmevorrichtung mit dem Warenregalfach, insbesondere mit einer Halteschiene an der Vorderseite des Regalfachbodens, verbunden ist.

Aus der EP 3 146 871 ist eine gattungsgemäße Aufnahme für elektronische Preisschilder bekannt. Die Aufnahme weist eine im Querschnitt C-förmige Schiene auf, welche in zwei verschiedenen Schrägstellungen, nämlich ca. 10 Grad und 30 Grad bezüglich der Vertikalen, an vorhandene Regalfachböden angebracht werden kann. Zu diesem Zweck weist die Schiene an der Hinterkante des oberen Schenkels einen Haken auf, welcher am Regalfach eingehängt wird. Mittels eines von der Rückseite der Schiene abstehenden Clips wird die Schiene in der gewünschten Schrägstellung am Regalfachboden befestigt. Die Verbindung zwischen dem Haken an der Hinterkante des oberen Schenkels und dem Regalfach bildet die Schwenkachse, um welche die Schiene beim Umstellen zwischen den Schrägstellungen verschwenkt wird. Nachteilig ist dabei, dass die Vorderkante der Schiene je nach Schrägstellung unterschiedlich weit über den Regalfachboden nach oben vorsteht. Dadurch wird eine Barriere gebildet, welche das Einschlichten oder Herausnehmen der Waren in das Regalfach erschwert.

Die EP 1 870 872 A2, KR 20190085700 A, US 6,000,611 A, US 2005/247780 A1 und EP 0 831 445 A2 zeigen andersartige Aufnahmen, welche keine Lösung für dieses Problem bieten.

Demgegenüber liegt die Aufgabe der Erfindung darin, die Nachteile des Standes der Technik zumindest zu lindern oder zu beheben. Bevorzugt setzt sich die Erfindung zum Ziel, eine Aufnahmevorrichtung für elektronische Preisschilder zu schaffen, welche in verschiedenen Schrägstellungen relativ zum Regalfach angeordnet werden kann, ohne das Einschlichten oder Herausnehmen von Waren zu behindern.

Diese Aufgabe wird durch eine Aufnahmevorrichtung nach Anspruch 1, eine Vorrichtung zur Preisauszeichnung nach Anspruch 13 und ein Warenregal nach Anspruch 14 gelöst. Bevorzugte Ausführungsformen sind in den abhängigen Ansprüchen angegeben.

Erfindungsgemäß weist die Aufnahmevorrichtung ein Dachteil zur ortsfesten Anordnung am Warenregalfach und ein Gelenk zwischen dem Dachteil und der Aufnahmeschiene auf, wobei die Aufnahmeschiene mittels des Gelenks unterhalb der Oberseite des Dachteils von der ersten in die zweite Schrägstellung und umgekehrt verstellbar ist.

Demnach weist die erfindungsgemäße Aufnahmevorrichtung das Dachteil auf, welches im montierten Zustand der Aufnahmevorrichtung ortsfest (d.h. unabhängig von der Schrägstellung der Aufnahmeschiene in derselben Lage) am Warenregalfach angeordnet ist. Die Aufnahmeschiene ist über das Gelenk am Dachteil aufgehängt. Beim Verstellen der Aufnahmeschiene zwischen der ersten und zweiten Schrägstellung verschwenkt die Aufnahmeschiene unterhalb der Oberseite des Dachteils um die vom Gelenk gebildete Gelenkachse, welche sich im montierten Zustand bevorzugt im Wesentlichen in horizontaler Richtung, insbesondere im Wesentlichen parallel zur Längsachse der Aufnahmeschiene, erstreckt. Vorteilhafterweise befindet sich die Aufnahmeschiene, einschließlich der oberen Vorderkante der Aufnahmeschiene, in der ersten und in der zweiten Schrägstellung vollständig unterhalb der Oberseite des Dachteils, welches daher die Oberseite der Aufnahmevorrichtung bildet. Dadurch wird die Handhabung der Waren beim Ein- und Ausräumen wesentlich erleichtert, weil insbesondere eine Barriere, etwa eine Stufe, relativ zum Warenregalfach vermieden werden kann. Die Oberseite des Dachteils ist bevorzugt eben. Bevorzugt ist die Aufnahmeschiene in der ersten und in der zweiten Schrägstellung im Wesentlichen fixiert, so dass die Aufnahmeschiene erst durch Lösen der Halterung von der ersten in die zweite Schrägstellung (oder umgekehrt) überführt und durch Festlegen der Halterung in der zweiten Schrägstellung bzw. in der ersten Schrägstellung fixiert werden kann. Bevorzugt weist die Aufnahmevorrichtung ausschließlich die erste und die zweite Schrägstellung auf, so dass keine weiteren Schrägstellungen der Aufnahmeschiene möglich sind. Es kann jedoch auch eine dritte Schrägstellung (und gegebenenfalls auch weitere Schrägstellungen) vorgesehen sein. Bevorzugt ist die Frontfläche der Aufnahmeschiene, welche im bestimmungsgemäßen Gebrauchszustand die Anzeige des elektronischen Preisschildes enthält, in der ersten Schrägstellung in einem Winkel von 3° bis 13°, vorzugsweise von 6° bis 10°, beispielsweise im Wesentlichen 8°, und in der zweiten Schrägstellung in einem Winkel von 20° bis 40°, vorzugsweise von 25° bis 35°, beispielsweise im Wesentlichen 30°, zur Vertikalen angeordnet.

Für die Zwecke dieser Offenbarung beziehen sich die Orts- und Richtungsangaben, wie "oben", "unten", "nach oben", "nach unten", "vertikal", "horizontal", auf den montierten Zustand der Aufnahmevorrichtung an einem Warenregalfach mit horizontaler Ausrichtung des Regalfachbodens. Selbstverständlich kann der Regalfachboden zur Horizontalen geneigt sein. In diesem Fall sind die Orts- und Richtungsangaben entsprechend zu übertragen.

"Vorne" bezieht sich auf die Vorderseite der Aufnahmevorrichtung, welche im bestimmungsgemäßen Gebrauchszustand dem Kunden zugewandt ist.

Bevorzugt erstreckt sich die Oberseite des Dachteils im montierten Zustand im Wesentlichen auf der Ebene eines Regalfachbodens des Warenregalfachs. Somit bildet die Oberseite des Dachteils eine im Wesentlichen ebene Verlängerung des Regalfachbodens. Eine Stufe kann daher vermieden werden. Je nach Ausführung des Warenregalfachs kann aber ein Spalt zwischen dem Regalfachboden und dem Dachteil der Aufnahmevorrichtung vorgesehen sein. Dieser Spalt behindert jedoch das Herausziehen und Hineinschieben der Ware in das Warenregalfach nicht. Bei dieser Ausführung steht die Aufnahmevorrichtung sowohl in der ersten als auch in der zweiten Schrägstellung der Aufnahmeschiene im Wesentlichen nicht über den Regalfachboden nach oben vor, so dass keine Barriere für das Einschlichten oder Herausnehmen der Ware gebildet ist. Dadurch wird die Warenentnahme und Warenbestückung wesentlich erleichtert. Ein weiterer Vorteil ist, dass mit dem Dachteil auf Ebene des Regalfachbodens eine Vergrößerung der Ablagefläche für die Waren erreicht wird.

Bei einer bevorzugten Ausführung weist die Aufnahmevorrichtung ein Anlageteil insbesondere zur Anlage an einer Halteschiene des Warenregalfachs auf. Das Anlageteil ist vorzugsweise leistenförmig ausgebildet. Bevorzugt ist das Anlageteil im Wesentlichen senkrecht zum Dachteil angeordnet.

Um die Aufnahmeschiene unterhalb des Dachteils von der ersten in die zweite Schrägstellung (und umgekehrt) verschwenken zu können, ist es günstig, wenn sich das Gelenk an einer (im bestimmungsgemäßen Gebrauchszustand vom Warenregalfach abgewandten) Vorderseite des Dachteils befindet. Somit erstreckt sich die Schwenkachse der Aufnahmeschiene auf der vom Warenregalfach abgewandten (und dem Kunden zugewandten) Vorderseite des Dachteils. Dadurch definiert das Gelenk in der ersten und in der zweiten Schrägstellung die oberste Stelle der Aufnahmeschiene. Dadurch wird die Aufnahmeschiene unabhängig von der Schrägstellung nicht über die Oberseite des Dachteils und damit auch nicht über den Regalfachboden hinaus verschwenkt.

Gemäß einer besonders bevorzugten Ausführung ist das Gelenk durch einen Verbindungsabschnitt zwischen dem Dachteil und der Aufnahmeschiene gebildet. Bevorzugt sind der Verbindungsabschnitt und das Dachteil, bevorzugt auch die Aufnahmeschiene, einstückig, insbesondere als Extrusionsteil, gebildet.

Um die Aufnahmeschiene zuverlässig von der ersten in die zweite Schrägstellung (und umgekehrt) klappen zu können, erstreckt sich der das Gelenk bildende Verbindungsabschnitt bevorzugt über im Wesentlichen die gesamte Länge des Dachteils. Das Dachteil, der Verbindungsabschnitt und die Aufnahmeschiene sind bevorzugt langgestreckt und weisen bevorzugt im Wesentlichen dieselbe Länge auf, welche im montierten Zustand bevorzugt im Wesentlichen der Breite des Regalfachbodens entspricht.

Bei einer bevorzugten Ausführung ist der Verbindungsabschnitt durch ein im Vergleich zum Dachteil biegsameres Material gebildet. Bevorzugt sind das Dachteil und der Verbindungsabschnitt aus zwei verschiedenen Kunststoffen mit unterschiedlichen Shore-A-Härten gebildet. Der Verbindungsabschnitt kann alternativ aus demselben Material wie das Dachteil, jedoch mit einer Verjüngung, gefertigt sein.

Zum Verbinden mit einer Halteschiene an der Vorderseite des Warenregalfachs weist das Dachteil bei einer bevorzugten Ausführung auf einer dem Warenregalfach zugewandten Hinterseite ein Halteelement auf. Als Halteelement ist bevorzugt ein insbesondere nach unten gerichteter Haken vorgesehen, welcher im montierten Zustand mit der Halteschiene verbunden ist.

Als Dachteil ist bevorzugt eine Dachleiste vorgesehen, welche um ein Mehrfaches, insbesondere um ein Vielfaches, länger als breit ist. Im montierten Zustand erstreckt sich die Längsachse der Dachleiste im Wesentlichen parallel zur Vorderkante des Regalfachbodens.

Um eine stabile Anordnung der Aufnahmeschiene in der ersten und zweiten Schrägstellung sicherzustellen und zugleich eine möglichst einfache und schnelle Umstellung zwischen der ersten und zweiten Schrägstellung zu ermöglichen, weist die Halterung bei einer bevorzugten Ausführungsform ein Aufnahmeteil, eine erste Ausnehmung und eine zweite Ausnehmung auf. Zur Anordnung der Aufnahmeschiene in der ersten Schrägstellung wird das Aufnahmeteil in der ersten Ausnehmung aufgenommen. Zur Anordnung der Aufnahmeschiene in der zweiten Schrägstellung wird das Aufnahmeteil in der zweiten Ausnehmung aufgenommen. Bevorzugt ist das Aufnahmeteil ortsfest, d.h. in der ersten und in der zweiten Schrägstellung der Aufnahmeschiene in derselben Position, angeordnet. Je nach gewünschter Schrägstellung der Aufnahmeschiene wird das Aufnahmeteil in der ersten oder in der zweiten Ausnehmung angeordnet.

Wenn die Halterung einen ersten Bügel mit der ersten Ausnehmung und der zweiten Ausnehmung aufweist, kann die Schrägstellung der Aufnahmeschiene besonders rasch und unkompliziert verändert werden. Durch Betätigung des ersten Bügels wird das Aufnahmeteil entweder mit der ersten oder mit der zweiten Ausnehmung in Eingriff gebracht, so dass die Aufnahmeschiene in der ersten Schrägstellung bzw. in der zweiten Schrägstellung angeordnet ist.

Um die Bedienung der Aufnahmevorrichtung zu erleichtern, kann der erste Bügel der Halterung zum Umstellen von der ersten Schrägstellung in die zweite Schrägstellung elastisch ausgelenkt werden. Ausgehend von der ersten Schrägstellung der Aufnahmeschiene wird die Verbindung des Aufnahmeteils mit der ersten Ausnehmung durch elastisches Auslenken des ersten Bügels gelöst. Anschließend wird der erste Bügel samt der damit verbundenen Aufnahmeschiene verkippt, bis das Aufnahmeteil in die zweite Ausnehmung gelangt. Durch Entlasten kehrt der erste Bügel elastisch in seine Ausgangsstellung zurück, wodurch das Aufnahmeteil in der zweiten Ausnehmung fixiert und so die Aufnahmeschiene in der zweiten Schrägstellung angeordnet wird. Das Umstellen von der zweiten Schrägstellung in die erste Schrägstellung der Aufnahmeschiene erfolgt in umgekehrter Richtung.

Um eine ungewollte Veränderung der Schrägstellung der Aufnahmeschiene zu verhindern, ist es günstig, wenn der erste Bügel einen ersten Sicherungshaken zur Sicherung des Aufnahmeteils in der ersten Ausnehmung und/oder einen zweiten Sicherungshaken zur Sicherung des Aufnahmeteils in der zweiten Ausnehmung aufweist. Wird die Aufnahmeschiene ohne Auslenken des ersten Bügels belastet, verhindert der erste bzw. der zweite Sicherungshaken, dass der Eingriff des Aufnahmeteils ungewollt gelöst wird. Somit kann sichergestellt werden, dass die Aufnahmeschiene in der gewünschten Schrägstellung bleibt, bis der erste Bügel gezielt in die Freigabestellung ausgelenkt und die Aufnahmeschiene danach verschwenkt wird.

Bevorzugt erstrecken sich der erste Bügel und/oder das Aufnahmeteil über im Wesentlichen die gesamte Länge der Aufnahmeschiene.

Um die Bewegung des ersten Bügels in der Freigabestellung in eine entsprechende Verschwenkung der Aufnahmeschiene umzuwandeln, ist der erste Bügel bevorzugt mit der Rückseite der Aufnahmeschiene verbunden.

Um die Schrägstellung der Aufnahmeschiene über die Anordnung des Aufnahmeteils in der ersten bzw. zweiten Ausnehmung verändern zu können, ist die zweite Ausnehmung bevorzugt weiter von der Rückseite der Aufnahmeschiene entfernt als die erste Ausnehmung.

Zur stabilen Montage der Aufnahmevorrichtung am Warenregal ist es günstig, wenn die Halterung einen zweiten Bügel zur ortsfesten Verbindung mit der Halteschiene an der Vorderseite des Warenregalfachs aufweist. Der zweite Bügel kann elastisch verformbar sein, um die Aufnahmevorrichtung an der Halteschiene zu fixieren. Bevorzugt klemmt der zweite Bügel einen unteren Teil der Halteschiene fest. Das Halteelement am Dachteil kann lösbar mit einem oberen Rand der Halteschiene verbunden sein.

Hinsichtlich einer konstruktiv einfachen und leichten Ausführung kann das Aufnahmeteil insbesondere einteilig mit dem zweiten Bügel verbunden sein. Bevorzugt stehen der zweite Bügel und/oder das Aufnahmeteil insbesondere nach hinten von der Rückseite eines Anlageteils ab, welcher im montierten Zustand an der Vorderseite der Halteschiene angelegt sein kann. Der zweite Bügel erstreckt sich bevorzugt über im Wesentlichen die gesamte Länge der Aufnahmeschiene.

Die Vorrichtung zur elektronischen Preisauszeichnung weist eine Aufnahmevorrichtung in einer der oben erläuterten Ausführungsformen und ein elektronisches Preisschild auf, welches in der Aufnahmeschiene der Aufnahmevorrichtung aufgenommen ist.

Wie an sich bekannt, wird das elektronische Preisschild, auch als Electronic Shelf Label (ESL) bezeichnet, lösbar in der Aufnahmeschiene angeordnet. Das ESL kann über Funk, Infrarot oder WLAN angesteuert werden, um stets den zutreffenden Preis der Ware im zugehörigen Warenregalfach anzuzeigen.

Bei einer bevorzugten Ausführung ist ein Federelement in der Aufnahmeschiene angeordnet, wobei das Federelement das elektronische Preisschild in Richtung der Vorderseite der Aufnahmeschiene drückt. Die Aufnahmeschiene kann weiters an der Vorderseite (d.h. auf Seite des Kunden) zwei zueinander gerichtete Vorsprünge aufweisen, welche die Aufnahme im Inneren der Aufnahmeschiene vorne begrenzen. Das ESL kann von der Innenseite der Aufnahmeschiene her durch das Federelement gegen die Vorsprünge gedrückt sein. Bevorzugt steht das ESL nicht über die Vorderseiten der Vorsprünge nach vorne vor.

Das Warenregal weist zumindest ein Warenregalfach mit einem Regalfachboden und eine Vorrichtung zur elektronischen Preisauszeichnung auf, wobei die Halterung der Aufnahmevorrichtung mit dem Warenregalfach, insbesondere mit einer Halteschiene an der Vorderseite des Regalfachbodens, verbunden ist.

Die Oberseite des Dachteils befindet sich bevorzugt im Wesentlichen auf derselben, vorzugsweise im Wesentlichen horizontalen, Ebene wie der Regalfachboden des Warenregalfachs.

Die Erfindung wird nachstehend anhand eines bevorzugten Ausführungsbeispiels näher erläutert, welches in den Zeichnungen dargestellt ist.
Fig. 1 zeigt ein Warenregalfach, an dem eine erfindungsgemäße Aufnahmevorrichtung mit einer Aufnahmeschiene für ein elektronisches Preisschild in einer ersten Schrägstellung von 8° zur Vertikalen angeordnet ist.
Fig. 2 zeigt das Warenregalfach gemäß Fig. 1, wobei die Aufnahmeschiene mit dem elektronischen Preisschild in einer zweiten Schrägstellung von 30° zur Vertikalen angeordnet ist.
Fig. 3 zeigt eine Fig. 1 entsprechende Seitenansicht des Warenregalfachs mit der Aufnahmevorrichtung für das elektronische Preisschild.
Fig. 4 zeigt eine Fig. 2 entsprechende Seitenansicht des Warenregalfachs mit der Aufnahmevorrichtung für das elektronische Preisschild.
Fig. 5 zeigt eine Vorder-, Fig. 6 eine Seiten-, Fig. 7 eine Explosions- und Fig. 8 eine schaubildliche Ansicht der erfindungsgemäßen Aufnahmevorrichtung für das elektronische Preisschild.

Fig. 1 und 2 zeigen ein einzelnes Warenregalfach 1 als Teil eines Warenregals, welches mehrere gleichartige Warenregalfächer übereinander aufweisen kann (nicht gezeigt). Das Warenregalfach weist einen ebenen, horizontalen Regalfachboden 2 auf, auf dem Waren abgelegt werden können. An der Vorderseite des Regalfachbodens 2 ist eine (aus den Fig. 3 und 4 im Detail ersichtliche) Halteschiene 3 mit einem im Wesentlichen U-förmigen Querschnitt angeordnet, welche sich über die gesamte Breite des Regalfachbodens 2 erstreckt. An der Halteschiene 3 des Warenregalfachs 1 ist eine Aufnahmevorrichtung 4 für elektronische Preisschilder 5 lösbar befestigt.

Die Aufnahmevorrichtung 4 weist eine Aufnahmeschiene 6 mit einer Aufnahme 7 auf, in welcher mehrere elektronische Preisschilder nebeneinander angeordnet werden können. Darüber hinaus weist die Aufnahmevorrichtung 4 eine Halterung 8 auf, mit welcher die Frontfläche 6A der Aufnahmeschiene 6 und daher die Anzeige des elektronischen Preisschildes 5 wahlweise in einer ersten Schrägstellung (Fig. 1) oder in einer zweiten Schrägstellung (Fig. 2) relativ zur Vertikalen angeordnet werden kann. Mit Hilfe der Halterung 8 kann die Aufnahmeschiene 6 manuell von der ersten Schrägstellung in die zweite Schrägstellung (und umgekehrt) überführt werden.

In der gezeigten Ausführung weist die Aufnahmevorrichtung 4 ein Dachteil 9 auf, welches unabhängig von der Schrägstellung der Aufnahmeschiene 6 ortsfest angeordnet ist. Die Oberseite des Dachteils 9 erstreckt sich auf derselben horizontalen Ebene wie der Regalfachboden 2 des Warenregalfachs 1. Zwischen dem Dachteil 9 und der Aufnahmeschiene 6 ist ein Gelenk 10 angeordnet, welches die Aufnahmeschiene 6 verschwenkbar mit dem Dachteil 9 verbindet. Das Gelenk 10 ist derart angeordnet, dass die Aufnahmeschiene beim Verschwenken von der ersten in die zweite Schrägstellung nicht über die Oberseite des Dachteils 9 hochgeschwenkt wird. Zu diesem Zweck befindet sich das Gelenk 10 an einer vom Warenregalfach 1 abgewandten Vorderkante des Dachteils 9.

In der gezeigten Ausführung ist das Gelenk 10 durch einen Verbindungsabschnitt zwischen dem Dachteil 9 und der Aufnahmeschiene 6 gebildet, welche einteilig als Extrusionsprofil gefertigt sind. Der Verbindungsabschnitt erstreckt sich über die gesamte Länge des Dachteils 9, welches als flache, langgestreckte und liegend angeordnete Dachleiste ausgebildet ist. Je nach Ausführung kann der Verbindungsabschnitt durch ein im Vergleich zum Dachteil 9 biegsameres Material, insbesondere aus einem weicheren Kunststoffmaterial als das Dachteil 9, gebildet sein.

In der gezeigten Ausführung weist das Dachteil 9 am hinteren Ende ein Halteelement 11 für die Verbindung mit der Halteschiene 3 auf. Als Halteelement 11 ist in der gezeigten Ausführung ein Haken vorgesehen, welcher in einen oberen Randbereich der im Querschnitt U-förmigen Halteschiene 3 an der Vorderseite des Warenregalfachs 1 eingehängt ist.

In der gezeigten Ausführung weist die Halterung 8 für die Veränderung der Schrägstellung der Aufnahmeschiene 6 ein Aufnahmeteil 12, eine erste Ausnehmung 13 und eine zweite Ausnehmung 14 auf. Zur Anordnung der Aufnahmeschiene 6 in der ersten Schrägstellung ist das Aufnahmeteil 12 in der ersten Ausnehmung 13 angeordnet. Zur Anordnung der Aufnahmeschiene 6 in der zweiten Schrägstellung ist das Aufnahmeteil 12 in der zweiten Ausnehmung 14 aufgenommen. In der gezeigten Ausführung ist das Aufnahmeteil 12 eine Aufnahmeleiste, welche in einer horizontalen Ebene angeordnet und in Längsrichtung des Dachteils 9 erstreckt sein kann.

In der gezeigten Ausführung weist die Halterung 8 einen ersten Bügel 15 mit der ersten Ausnehmung 13 und der zweiten Ausnehmung 14 auf. Die zweite Ausnehmung 14 ist weiter von der Rückseite der Aufnahmeschiene 6 entfernt als die erste Ausnehmung 13.

Der erste Bügel 15 steht von der Rückseite der Aufnahmeschiene 6 nach hinten ab. Zum Umstellen von der ersten Schrägstellung in die zweite Schrägstellung ist der erste Bügel 15 der Halterung 8 elastisch verformbar. Darüber hinaus weist der erste Bügel 15 in der gezeigten Ausführung einen ersten Sicherungshaken 16 zur Sicherung des Aufnahmeteils 12 in der ersten Ausnehmung 13 und einen zweiten Sicherungshaken 17 zur Sicherung des Aufnahmeteils 12 in der zweiten Ausnehmung 14 auf.

In der gezeigten Ausführung weist die Halterung 8 einen zweiten Bügel 18 zur ortsfesten Verbindung mit der Halteschiene 3 an der Vorderseite des Warenregalfachs 1 auf. Das Aufnahmeteil 12 ist in der gezeigten Ausführung einteilig mit dem zweiten Bügel 18 verbunden.

Wie aus Fig. 7 ersichtlich, ist ein Federelement 19 in der Aufnahmeschiene 6 angeordnet, welches das elektronische Preisschild 5 in Richtung der Vorderseite der Aufnahmeschiene 6 drückt.

## Patentansprüche

1. Aufnahmevorrichtung (4) für ein elektronisches Preisschild (5), aufweisend:
eine Aufnahmeschiene (6) mit einer Aufnahme (7) für das elektronische Preisschild (5),
eine Halterung (8) zur Verbindung der Aufnahmeschiene (6) mit einem Warenregalfach (1) in einer ersten und einer zweiten Schrägstellung,
**gekennzeichnet durch**
ein Dachteil (9) zur ortsfesten Anordnung am Warenregalfach (1),
ein Gelenk (10) zwischen dem Dachteil (9) und der Aufnahmeschiene (6), wobei die Aufnahmeschiene (6) mittels des Gelenks unterhalb der Oberseite des Dachteils (9) von der ersten in die zweite Schrägstellung und umgekehrt verstellbar ist.

2. Aufnahmevorrichtung (4) nach Anspruch 1, **dadurch gekennzeichnet, dass** sich die Oberseite des Dachteils (9) im montierten Zustand im Wesentlichen auf der Ebene eines Regalfachbodens (2) des Warenregalfachs (1) erstreckt.

3. Aufnahmevorrichtung (4) nach Anspruch 1 oder 2, **dadurch gekennzeichnet, dass** sich das Gelenk (10) an einer vom Warenregalfach (1) abgewandten Vorderseite des Dachteils (9) befindet.

4. Aufnahmevorrichtung (4) nach einem der Ansprüche 1 bis 3, **dadurch gekennzeichnet, dass** das Gelenk (10) durch einen Verbindungsabschnitt zwischen dem Dachteil (9) und der Aufnahmeschiene (6) gebildet ist.

5. Aufnahmevorrichtung (4) nach Anspruch 4, **dadurch gekennzeichnet, dass** sich der das Gelenk (10) bildende Verbindungsabschnitt über im Wesentlichen die gesamte Länge des Dachteils (9) erstreckt.

6. Aufnahmevorrichtung (4) nach Anspruch 4 oder 5, **dadurch gekennzeichnet, dass** der Verbindungsabschnitt durch ein im Vergleich zum Dachteil (9) biegsameres Material, insbesondere Kunststoffmaterial, gebildet ist.

7. Aufnahmevorrichtung (4) nach einem der Ansprüche 1 bis 6, **dadurch gekennzeichnet, dass** das Dachteil (9) auf einer dem Warenregalfach (1) zugewandten Hinterseite ein Halteelement (11) zum Verbinden mit einer Halteschiene (3) an der Vorderseite des Warenregalfachs (1) aufweist, wobei als Halteelement (11) bevorzugt ein Haken vorgesehen ist.

8. Aufnahmevorrichtung (4) nach einem der Ansprüche 1 bis 7, **dadurch gekennzeichnet, dass** als Dachteil (9) eine Dachleiste vorgesehen ist.

9. Aufnahmevorrichtung (4) nach einem der Ansprüche 1 bis 8, **dadurch gekennzeichnet, dass** die Halterung (8) ein Aufnahmeteil (12), eine erste Ausnehmung (13) und eine zweite Ausnehmung (14) aufweist, wobei das Aufnahmeteil (12) zur Anordnung der Aufnahmeschiene (6) in der ersten Schrägstellung in der ersten Ausnehmung (13) und zur Anordnung der Aufnahmeschiene (6) in der zweiten Schrägstellung in der zweiten Ausnehmung (14) aufnehmbar ist.

10. Aufnahmevorrichtung (4) nach Anspruch 9, **dadurch gekennzeichnet, dass** die Halterung (8) einen ersten Bügel (15) mit der ersten Ausnehmung (13) und der zweiten Ausnehmung (14) aufweist, wobei bevorzugt der erste Bügel (18) der Halterung (8) zum Umstellen von der ersten Schrägstellung in die zweite Schrägstellung elastisch auslenkbar ist, wobei bevorzugt der erste Bügel (15) einen ersten Sicherungshaken (16) zur Sicherung des Aufnahmeteils (12) in der ersten Ausnehmung (13) und/oder einen zweiten Sicherungshaken (17) zur Sicherung des Aufnahmeteils (12) in der zweiten Ausnehmung (14) aufweist.

11. Aufnahmevorrichtung (4) nach Anspruch 10, **dadurch gekennzeichnet, dass** der erste Bügel (15) mit der Rückseite der Aufnahmeschiene (6) verbunden ist, wobei bevorzugt die zweite Ausnehmung (14) weiter von der Rückseite der Aufnahmeschiene (6) entfernt ist als die erste Ausnehmung (13).

12. Aufnahmevorrichtung (4) nach Anspruch 10 oder 11, **dadurch gekennzeichnet, dass** die Halterung (8) einen zweiten Bügel (18) zur ortsfesten Verbindung mit der Halteschiene (3) an der Vorderseite des Warenregalfachs (1) aufweist, wobei bevorzugt das Aufnahmeteil (12) insbesondere einteilig mit dem zweiten Bügel (18) verbunden ist.

13. Vorrichtung zur elektronischen Preisauszeichnung, aufweisend:
eine Aufnahmevorrichtung (4) nach einem der Ansprüche 1 bis 12,
ein elektronisches Preisschild (5), welches in der Aufnahmeschiene (6) der Aufnahmevorrichtung (4) aufgenommen ist.

14. Warenregal, aufweisend:
ein Warenregalfach (1) mit einem Regalfachboden (2),
eine Vorrichtung zur elektronischen Preisauszeichnung nach Anspruch 13, wobei die Halterung (8) der Aufnahmevorrichtung (4) mit dem Warenregalfach (1), insbesondere mit einer Halteschiene (3) an der Vorderseite des Regalfachbodens (2), verbunden ist.

15. Warenregal nach Anspruch 14, **dadurch gekennzeichnet, dass** sich die Oberseite des Dachteils (9) im Wesentlichen auf derselben, vorzugsweise im Wesentlichen horizontalen, Ebene wie der Regalfachboden (2) des Warenregalfachs (1) befindet.
